# FASCICULE DE BREVET EUROPEEN

(11) **EP 0 885 977 B1**
(45) Date de publication et mention de la délivrance du brevet: **04.10.2001**
(21) Numéro de dépôt: 97490020.1
(22) Date de dépôt: 17.06.1997
(51) Int. Cl.: C22B 21/06, F27B 3/06, F27B 14/02, C22B 9/00, F27D 23/00, B22D 1/00, B22D 41/04

(54) **Dispositif pour le traitement d'un matériau liquide tel un métal à l'état liquide**
Gefässvorrichtung zur Behandlung von Metallschmelzen
Vessel apparatus for the treatment of molten metal

(43) Date de publication de la demande: 23.12.1998
(73) Titulaire: Baudelet, S.A., 59173 Blaringhem (FR)
(72) Inventeur: Debert, Jean Marie, 59190 Wallon Cappel (FR); Dauphin, Jean Yves, 59273 Fretin (FR); Tissier, Jean Charles, 59273 Fretin (FR)
(74) Mandataire: Ecrepont, Robert

(56) Documents cités:
- CH-A- 304 450
- DE-A- 3 536 277
- DE-B- 1 060 555
- DE-C- 447 017
- FR-A- 1 011 614
- GB-A- 892 073
- GB-A- 2 029 556
- US-A- 4 090 916

## Description

L'invention se rapporte à un dispositif de traitement sous atmosphère contrôlée d'un matériau liquide, tel un métal à l'état liquide.

L'invention se rapporte plus particulièrement mais non exclusivement à un dispositif pour l'affinage d'aluminium, tel l'aluminium dit de deuxième fusion.

Le document DE-3536277 décrit un procédé de séparation par distillation/ condensation par réchauffement et mouvement continu en résonance de métal liquide dans un four.

Ce document DE-3536277 concerne plus particulièrement la séparation du zinc des alliages issus du procédé PARKES, en alternative aux fours LE FERRER.

Le métal liquide contenu dans une enceinte passe, dans le dispositif du document DE-3536277, au moins une barrière transversale séparant deux compartiments, l'oscillation du four étant longitudinale, cette barrière transversale conduisant à un brassage accru du métal liquide.

Les oscillations du four décrit dans le document DE-3536277 s'effectuent de préférence selon la fréquence propre du mouvement de métal liquide, conduisant à un brassage vigoureux du métal liquide.

L'invention vise à fournir un four qui, comme celui décrit dans le document DE-3536277,:
- soit à une seule enceinte de confinement, pour le traitement de métal liquide par contact sur une grande surface d'échange avec une atmosphère gazeuse,
- comprenne deux compartiments dont le contenu peut être transvasé l'un dans l'autre par gravité, suite à une oscillation du four au cours du traitement sous atmosphère contrôlée,
- la structure du four autorisant de plus, avant ou pendant ce traitement sous atmosphère contrôlée, un traitement distinct du métal liquide entré et du métal liquide devant sortir du four,
- les contenus des compartiments pouvant être de plus intégralement transvasés l'un dans l'autre, par simple gravité et ce de manière réversible,
- le four pouvant être entièrement vidangé, par gravité, de tout métal liquide.

A cette fin, l'invention se rapporte, selon un premier aspect, à un dispositif de traitement d'un métal liquide, sous atmosphère contrôlée, tel qu'un traitement de purification, ce dispositif comprenant, solidaires d'une même structure :
- un réceptacle premier, d'un volume utile défini par au moins une face d'une paroi ;
- un réceptacle second, d'un volume utile défini par au moins une face d'une paroi ;
- une enceinte de confinement, contenant l'atmosphère contrôlée située au dessus des deux réceptacles, cette enceinte de confinement étant délimitée par au moins une paroi placée au dessus des deux réceptacles et les coiffant de manière étanche, d'un volume utile défini par au moins une face d'une paroi,
- une ouverture de déchargement du métal liquide traité, disposée dans le réceptacle second,
- un moyen d'action sur la pression d'un fluide sensiblement gazeux se trouvant dans l'enceinte de confinement,
- un moyen de chauffage au moins pour le maintien à une température déterminée du métal liquide contenu dans le réceptacle premier,
- un moyen de basculement de la structure entre une position P1 et une position S1, l'axe de basculement étant sensiblement parallèle à un bord du réceptacle premier,
ce dispositif étant caractérisé en ce que :
- les deux réceptacles sont disposés de part et d'autre d'une surface d'exposition du métal liquide à l'atmosphère contrôlée, l'axe longitudinal de cette surface d'exposition étant parallèle à l'axe longitudinal du dispositif et à l'axe de basculement,
- cette surface d'exposition forme la partie supérieure d'une paroi en forme de V inversé tronquée, cette surface d'exposition étant raccordée par un bord dit de déversement à la face du réceptacle premier, cette surface d'exposition étant raccordée par un bord dit de déversement à la face du réceptacle second,
- les deux réceptacles et la surface d'exposition sont disposés de manière telle qu'entre les positions P1 et S1, le déversement contrôlé du métal liquide contenu dans le réceptacle premier sur la surface d'exposition induit la formation d'une couche d'épaisseur déterminée pour le traitement du métal, couche dont la face libre est exposée dans l'enceinte, le métal traité s'écoulant ensuite par simple gravité dans le réceptacle second.

Un résultat que l'invention vise à obtenir est un dispositif qui puisse être, sans concession, utilisé sur un site industriel métallurgique.

D'autres résultats que l'invention vise à obtenir apparaîtront à la lecture de la description qui suit.

L'invention sera bien comprise à la lecture de la description ci-après faite à titre d'exemple non limitatif en regard du dessin ci-annexé qui représente schématiquement :
- figures 1 à 3 : le dispositif vu en coupe selon un plan transversal et dans différentes attitudes de fonctionnement,
- figure 4 : le même dispositif vu en coupe selon un plan longitudinal.

En se reportant au dessin, on voit un dispositif 1 de traitement sous atmosphère contrôlée d'un matériau liquide 2, tel un métal à l'état liquide.

Bien que cela n'apparaisse pas de manière flagrante sur le dessin, le dispositif 1 est particulièrement, mais non exclusivement, adapté à l'affinage d'aluminium.

De manière remarquable, le dispositif 1 met en oeuvre :
- un réceptacle premier 3, d'un volume utile défini par au moins une face 3A d'une paroi 3B, destiné à contenir le matériau liquide 2 à traiter,
- une enceinte 4, dite de confinement et d'un volume utile défini par au moins une face 4A d'une paroi 4B, reliée à un moyen 5 d'action sur la pression d'un fluide sensiblement gazeux qui s'y trouve, tel un corps à l'état gazeux et/ou vaporisé,
- un réceptacle second 6, d'un volume utile défini par au moins une face 6A d'une paroi 6B, destiné à recevoir et contenir le matériau liquide 2 ayant subi un traitement de purification par passage dans l'enceinte 4 précitée, et
- un moyen 7 de transfert, pour prélever le matériau liquide 2 dans le réceptacle premier 3 puis, le faire transiter dans l'enceinte 4 contre une surface 8 dite d'exposition sous la forme d'une couche 9 dont la face libre 9A est exposée dans l'enceinte 4 et finalement, l'évacuer vers le réceptacle second 6 après ce transit.

Le moyen 5 d'action sur la pression d'un fluide sensiblement gazeux, tel un corps à l'état gazeux et/ou vaporisé, qui se trouve dans l'enceinte 4, consiste en un moyen 5 de pompage adéquate.

De manière remarquable, pour constituer le moyen 7 de transfert :
- au moins celui dit premier des réceptacles dits premier et second, c'est à dire au moins celui des réceptacles qui est destiné à contenir le matériau liquide 2 à traiter par passage sur la surface 8 d'exposition, est porté par un moyen 7A de basculement en vue d'induire, par gravité, le déversement contrôlé dudit matériau liquide 2 qu'il contient par dessus un bord 3C sensiblement rectiligne et approximativement horizontal qu'il présente à cet effet,
- c'est à ce bord 3C du réceptacle premier que se trouve raccordée au moins une surface 8 qui, constituant la surface 8 dite de d'exposition, d'une part, est générée par une ligne sensiblement rectiligne et parallèle au dit bord et, d'autre part, est également raccordée à un bord 6C, dit de déversement, sensiblement rectiligne et approximativement horizontal, quant à lui présenté par le réceptacle second 6,
- au moins les deux réceptacles 3, 6 sont disposés de manière telle que le déversement contrôlé du matériau liquide 2 contenu dans le réceptacle premier 3 sur la surface 8 d'exposition induit la formation d'une couche 9 d'épaisseur E déterminée sur cette surface 8 et que, par cela, ledit matériau liquide 2 s'écoule vers le bord 6C sensiblement rectiligne et approximativement horizontal quant à lui présenté par le réceptacle second 6 de manière à s'écouler dans ce réceptacle 6.

De manière remarquable, l'enceinte 4 de confinement est délimitée par une paroi 4B qui, en déterminant un certain volume au moins au dessus des deux réceptacles 3, 6 et de la surface 8 d'exposition, les coiffe de manière étanche.

Avantageusement, l'installation de l'invention permet qu'avant et/ou pendant le transfert du matériau liquide d'un réceptacle à un autre, ledit matériau puisse être traité selon une technique classique.

Dans ce dispositif, on peut, par exemple, effectuer des opérations de décrassage, addition d'éléments, barbotage, par exemple avec un gaz neutre.

Pour constituer le moyen 7A de basculement :
- les deux réceptacles 3, 6 ainsi que la surface 8 d'exposition qui les relie, sont solidaires d'une même structure 10,
- cette structure 10 est mobile au moins autour d'au moins un axe 7D, dit de basculement, sensiblement parallèle au bord 3C de déversement du réceptacle premier 3 et ce, depuis une position première P1 dans laquelle le matériau liquide 2 est librement contenu par le réceptacle premier 3 vers une position seconde S1 dans laquelle, ledit matériau 2 est contenu par le réceptacle second 6 conséquemment à son déversement contrôlé du réceptacle premier 3.

La construction du dispositif de l'invention peut donc faire appel à des organes simples dont l'assemblage peut être facilement assuré en vue d'obtenir une robustesse et une fiabilité particulièrement notable.

Le support 11 est par exemple constitué par le sol 11.

De manière remarquable, le dispositif est conçu de manière réversible, c'est à dire, de manière telle que le matériau liquide transféré du réceptacle premier dans le réceptacle second (figure 2) puisse être, le cas échéant, transféré du réceptacle second dans le réceptacle premier (figure 3) et ainsi de suite le cas échéant.

A cet effet, le dispositif comprend un plan PS de symétrie sécant à la surface d'exposition 8 et de part et d'autre duquel les réceptacles premier 3 et second 6 se trouvent disposés.

De préférence et de manière remarquable, le plan PS de symétrie contient l'axe 7D de basculement.

Ces caractéristiques permettent que, cependant que l'atmosphère située au dessus des réceptacles 3, 6 est contrôlée, le dispositif autorise plusieurs transferts du matériau liquide du réceptacle premier vers le réceptacle second, puis vice-versa de manière à parfaire le traitement dudit matériau liquide.

Le moyen 7A de basculement comprend :
- un moyen 7E de guidage de la structure, autour d'au moins un axe 7D sensiblement parallèle au bord 3C de déversement du réceptacle premier 3 et ce, entre les positions première P1 et seconde S1,
- un moyen 7F moteur pour le basculement de la structure autour de l'axe 7D de basculement,
- un moyen 7G de commande du moyen 7F moteur.

Le moyen 7E de guidage et le moyen 7F moteur sont avantageusement constitués par une crémaillère courbe qui, supportant la structure 10 du dispositif, est quant à elle placée en appui sur des roues dentées qui sont guidées en rotation par rapport à un support 11, tel le sol, et dont au moins l'une est mue par un organe moteur 7F d'entraînement en rotation.

La paroi 4B qui détermine le volume de l'enceinte 4 au dessus des réceptacles 3, 6 est une paroi courbe qui tourne une face concave 4A vers lesdits réceptacles 3, 6.

La paroi 4B qui, en déterminant un certain volume au moins au dessus des deux réceptacles 3, 6 et de la surface 8 d'exposition, les coiffe de manière étanche, consiste en une chambre qui abrite ces réceptacles 3, 6, la surface 8 d'exposition ainsi que la structure porteuse.

Le dispositif 1 comprend un moyen 13 de chauffage au moins pour le maintien à une température déterminée du matériau 2 contenu dans le réceptacle premier 3.

De manière préférentielle et remarquable, la paroi 4B qui, en déterminant un certain volume au moins au dessus des deux réceptacles 3, 6 et de la surface 8 d'exposition, les coiffe de manière étanche, d'une part, consiste en une paroi 4B étanchement reliée aux réceptacles 3, 6 de manière à s'étendre à la fois au dessus de ces réceptacles 3, 6 et de la surface 8 d'exposition et, d'autre part, incorpore le moyen 13 de chauffage.

Par cela la température du matériau peut être gérée pendant tout le traitement, c'est à dire quelque soit la position du dispositif.

Au moins une fraction 3D de la face 3A qui détermine le volume utile du réceptacle premier 3 est raccordée au bord 3C dit de déversement de ce réceptacle 3 et, cette fraction 3D de face 3A est conformée et disposée de manière telle que, lorsque la structure porteuse 10 des réceptacles se trouve en position seconde S1, le matériau 2 initialement contenu dans le réceptacle premier 3, a été déversé dans le réceptacle second 6 par passage sur la surface 8 d'exposition.

Au moins une fraction 6D de la face 6A qui détermine le volume utile du réceptacle second 6 est raccordée au bord 6C, dit de déversement de ce réceptacle 6, et cette fraction 6D de face 6A est raccordée, d'une part, au bord 6C dit de déversement de ce réceptacle 6 et, d'autre part à la face 4A de la paroi 4B d'enceinte tournée vers les réceptacles 3, 6, de manière telle que, lorsque la structure 10 porteuse des réceptacles 3, 6 se trouve en position seconde S1, le matériau 2 déversé du réceptacle premier 3 est retenu dans le réceptacle second 6.

Au moins l'une des parois 3B, 6B, 4B qui délimitent l'un des éléments 3, 4 que sont le réceptacle premier 3 et l'enceinte 4, comprend au moins une ouverture 14/15 de chargement du matériau 2 destiné à être traité.

Au moins l'une des parois 4B, 6B qui délimitent l'un des éléments que sont l'enceinte 4 et le réceptacle second 6, comprend au moins une ouverture 14/15 qui, dite de déchargement du matériau 2 traité, présente un bord 15C de déchargement et, au moins le réceptacle second 6 est porté par un moyen 16 de déchargement par déversement contrôlé du matériau liquide 2 qu'il contient par dessus le bord 15C présenté à cet effet par l'ouverture de déchargement 15.

Chaque ouverture 14, 15 de chargement et/ou de déchargement est équipée d'une porte de fermeture étanche 14A, 15A.

Pour constituer le moyen 16 de déchargement par déversement, au moins le réceptacle second 6 comprend des moyens 16A, 16B, 16C assurant son guidage et son déplacement d'une position première P2 dans laquelle il contient librement le matériau 2 traité, vers une position seconde opposée S2 qui est acquise au terme du déchargement du matériau 2 par dessus le bord 15C à cet effet de l'ouverture de déchargement 15.

De préférence, l'ouverture de déchargement 14/15 est réservée dans une partie de paroi 4B qui s'étend dans un plan sécant au bord de déversement 3C du réceptacle premier 3 et, au moins le réceptacle second 6 est porté par un moyen 16A de guidage autour d'un axe 16B sensiblement parallèle au dit bord de déchargement 15C.De préférence et de manière remarquable, le moyen 7 de basculement est disposé entre les réceptacles 3, 6 et le moyen 16 de déversement. De manière préférentielle, c'est la structure porteuse 10 des réceptacles 3, 6 et de l'enceinte 4 qui est, au moins indirectement, placée sous l'influence du moyen 16A de déchargement par déversement.

Outre le moyen 16A de guidage du mouvement de basculement, le moyen 16 de déchargement comprend au moins :
- un moyen moteur 16C pour le basculement de la structure 10 autour de l'axe de basculement 16A, et
- un moyen de commande 16D du moyen moteur 16C.

De préférence, au moins au niveau de l'ouverture de déchargement, le dispositif comprend un moyen guidage 17 de l'écoulement du matériau liquide à travers l'ouverture 14/15 de déchargement lequel moyen s'oppose à l'écoulement du matériau liquide d'un des réceptacles vers l'autre.

Par exemple, ce moyen de guidage consiste en une paroi 17.

## Revendications

1. Dispositif de traitement d'un métal liquide (2), sous atmosphère contrôlée, tel qu'un traitement de purification, ce dispositif (1) comprenant, solidaires d'une même structure (10) :
- un réceptacle premier (3), d'un volume utile défini par au moins une face (3A) d'une paroi (3B) ;
- un réceptacle second (6),d'un volume utile défini par au moins une face (6A) d'une paroi (6B) ;
- une enceinte de confinement (4), contenant l'atmosphère contrôlée située au dessus des deux réceptacles (3,6), cette enceinte de confinement (4) étant délimitée par au moins une paroi (4B) placée au dessus des deux réceptacles (3,6) et les coiffant de manière étanche, d'un volume utile défini par au moins une face (4A) d'une paroi (4B),
- une ouverture de déchargement (15) du métal liquide traité, disposée dans le réceptacle second (6),
- un moyen d'action (5) sur la pression d'un fluide sensiblement gazeux se trouvant dans l'enceinte de confinement (4),
- un moyen de chauffage (13) au moins pour le maintien à une température déterminée du métal liquide contenu dans le réceptacle premier (3),
- un moyen de basculement (7A) de la structure (10) entre une position P1 et une position S1, l'axe de basculement (7D) étant sensiblement parallèle à un bord (3C) du réceptacle premier (3),
ce dispositif (1) étant **caractérisé en ce que** :
- les deux réceptacles (3,6) sont disposés de part et d'autre d'une surface d'exposition (8) du métal liquide à l'atmosphère contrôlée, l'axe longitudinal de cette surface d'exposition (8) étant parallèle à l'axe longitudinal du dispositif et à l'axe de basculement (7D),
- cette surface d'exposition (8) forme la partie supérieure d'une paroi en forme de V inversé tronquée, cette surface d'exposition étant raccordée par un bord (3C) dit de déversement à la face (3A) du réceptacle premier (3), cette surface d'exposition (8) étant raccordée par un bord (6C) dit de déversement à la face (6A) du réceptacle second (6),
- les deux réceptacles (3,6) et la surface d'exposition (8) sont disposés de manière telle qu'entre les positions P1 et S1, le déversement contrôlé du métal liquide (2) contenu dans le réceptacle premier (3) sur la surface (8) d'exposition induit la formation d'une couche (9) d'épaisseur (E) déterminée pour le traitement du métal, couche (9) dont la face libre (9A) est exposée dans l'enceinte (4), le métal traité s'écoulant ensuite par simple gravité dans le réceptacle second (6").

2. Dispositif selon la revendication 1, **caractérisé en ce que** le bord (3C) de déversement est sensiblement rectiligne.

3. Dispositif selon la revendication 1 ou 2, **caractérisé en ce que** le bord (6C) est sensiblement rectiligne.

4. Dispositif selon l'une quelconque des revendications 1 à 3, **caractérisé en ce qu'**il comprend un plan PS de symétrie sécant à la surface d'exposition (8), plan PS de part et d'autre duquel les réceptacles premier (3) et second (6) se trouvent disposés.

5. Dispositif selon la revendication 4, **caractérisé en ce que** le plan PS comprend l'axe de basculement (7D).

6. Dispositif selon l'une quelconque des revendications 1 à 5, **caractérisé en ce que** le moyen de basculement (7A) comprend :
- une crémaillère courbe supportant la structure (10) et placée en appui sur des roues dentées guidées en rotation par rapport à un support (11), cette crémaillère formant moyen de guidage de cette structure (10) autour de son axe de basculement (7D) ;
- un moyen moteur (7F) pour l'entraînement en rotation d'au moins une des roues dentées ;
- un moyen de commande (7G) du moyen moteur (7F).

7. Dispositif selon l'une quelconque des revendications 1 à 6, **caractérisé en ce que** le moyen d'action (5) sur la pression du fluide sensiblement gazeux se trouvant dans l'enceinte de confinement (4) est un moyen de pompage.

8. Dispositif selon l'une quelconque des revendications 1 à 7, **caractérisé en ce que** la paroi (4B) coiffant les réceptacles (3,6) est courbe et tourne sa concavité vers lesdits réceptacles (3,6).

9. Dispositif selon la revendication 8, **caractérisé en ce que** ladite paroi (4B) coiffant de manière étanche les réceptacles (3,6) incorpore le moyen de chauffage (13) du métal liquide.

10. Dispositif selon l'une quelconque des revendications 1 à 9, **caractérisé en ce que** l'ouverture de déchargement (15) est réservée dans une partie de la paroi (4B) coiffant les réceptacles (3,6) qui s'étend dans un plan sécant au bord de déversement (3C) du réceptacle premier (3).

11. Dispositif selon la revendication 10, **caractérisé en ce que** la structure (10) est portée par un moyen de déversement (16) permettant le déchargement contrôlé du métal liquide (2) traité contenu dans le réceptacle second (6), par dessus le bord (15C) de l'ouverture de déchargement, le moyen de déversement (16) comprenant un moyen de guidage (16A) de la structure (10) autour d'un axe (16B) sensiblement parallèle audit bord de déchargement (15C).

12. Dispositif selon la revendication 11, **caractérisé en ce que** le moyen de déversement (16) comprend :
- un moyen moteur (16C) ;
- un moyen de commande (16D) de ce moyen moteur (16C).

13. Dispositif selon l'une quelconque des revendications 1 à 12, **caractérisé en ce qu'**il comprend, au niveau de l'ouverture de déchargement (15) et/ou de chargement (14), un moyen de guidage (17) tel qu'une paroi, apte à guider l'écoulement du métal liquide (2) à travers la (les)dite(s) ouverture(s), ce moyen de guidage (17) s'opposant à l'écoulement du métal liquide d'un des réceptacles vers l'autre.

14. Application d'un dispositif tel que présenté dans les revendications 1 à 13 à l'affinage de l'aluminium de deuxième fusion.

15. Procédé de mise en oeuvre d'un dispositif selon l'une quelconque des revendications 1 à 13, **caractérisé en ce qu'**il comprend, avant le transfert du métal liquide d'un réceptacle vers l'autre, une étape de traitement de ce métal liquide, cette étape étant choisie parmi le groupe comprenant le décrassage, l'addition d'éléments, le barbotage, le barbotage sous gaz neutre.

16. Procédé de mise en oeuvre d'un dispositif selon l'une quelconque des revendications 1 à 13 ou selon la revendication 15, **caractérisé en ce qu'**il comprend au moins un basculement de la position P1 vers la position S1 et un basculement inverse, ce basculement inverse conduisant au transvasement du métal liquide du réceptacle second (6) vers le réceptacle premier (3),ce double basculement pouvant être répété le cas échéant afin de parfaire le traitement du métal liquide (2).

## Patentansprüche

1. Vorrichtung zur Behandlung eines Flüssigmetalls (2) unter kontrollierter Atmosphäre, wie zum Beispiel eine Reinigungsbehandlung, wobei diese mit einer selben Struktur (10) fest verbundene Vorrichtung (1) umfaßt:
- einen ersten Auffang (3) eines Nutzvolumens, das durch wenigstens eine Seite (3A) einer Wand (3B) definiert wird;
- einen zweiten Auffang (6) eines Nutzvolumens, das durch wenigstens eine Seite (6A) einer Wand (6B) definiert wird;
- einen Schutzbehälter (4), der die sich oberhalb der zwei Auffänge (3, 6) befindende kontrollierte Atmosphäre enthält, wobei dieser Schutzbehälter (4) wenigstens durch eine Wand (4B) begrenzt wird, die oberhalb der zwei Auffänge (3, 6) angebracht ist und sie luftdicht mit einem Nutzvolumens abdeckt, das wenigstens durch eine Seite (4A) einer Wand (4B) definiert wird,
- eine Entladungsöffnung (15) des behandelten Flüssigmetalls, die im zweiten Auffang (6) angeordnet ist,
- ein Mittel zum Einwirken (5) auf den Druck einer deutlich gasförmigen Flüssigkeit, die sich im Schutzbehälter (4) befindet,
- ein Heizmittel (13) wenigstens für die Aufrechterhaltung einer bestimmten Temperatur des im ersten Auffang (3) enthaltenen Flüssigmetalls,
- ein Mittel zum Kippen (7A) der Struktur (10) zwischen einer Position P1 und einer Position S1, wobei die Kippachse (7D) deutlich parallel zu einem Rand (3C) des ersten Auffangs (3) ist.
diese Vorrichtung (1) ist **dadurch gekennzeichnet, daß**:
- die zwei Auffänge (3, 6) auf der einen und der anderen Seite einer Fläche zum Aussetzen (8) des Flüssigmetalls der kontrollierten Atmosphäre angeordnet sind, wobei die Längsachse dieser Fläche zum Aussetzen (8) parallel zur Längsachse der Vorrichtung und zur Kippachse (7D) ist,
- diese Fläche zum Aussetzen (8) bildet den oberen Teil einer Wand in umgekehrter abgestumpfter V-Form, wobei diese Fläche zum Aussetzen durch einen sogenannten Auskipprand (3C) mit der Seite (3A) des ersten Auffangs (3) verbunden ist, wobei diese Fläche zum Aussetzen (8) durch einen sogenannten Ausgießrand (6C) mit der Seite (6A) des zweiten Auffangs (6) verbunden ist,
- die zwei Auffänge (3, 6) und die Fläche zum Aussetzen (8) sind derart angeordnet, **daß** zwischen den Positionen P1 und S1 das kontrollierte Ausgießen des im ersten Auffang (3) enthaltenen Flüssigmetalls (2) auf die Fläche zum Aussetzen (8) die Bildung einer Schicht (9) einer bestimmten Dicke (E) zur Behandlung des Metalls induziert, wobei die freie Seite (9A) der Schicht (9) im Schutzbehälter (4) ausgesetzt ist, wobei das behandelte Metall sich anschließend durch einfache Schwerkraft in den zweiten Auffang (6) ergießt.

2. Vorrichtung gemäß Anspruch 1, **dadurch gekennzeichnet, daß** der Auskipprand (3C) deutlich geradlinig ist.

3. Vorrichtung gemäß Anspruch 1 oder 2, **dadurch gekennzeichnet, daß** der Rand (6C) deutlich geradlinig ist.

4. Vorrichtung gemäß Anspruch 1 bis 3, **dadurch gekennzeichnet, daß** er eine Symmetrieebene PS umfaßt, die an der Fläche zum Aussetzen (8) schneidet, wobei der erste (3) und der zweite (6) Auffang auf der einen und der anderen Seite der Ebene PS angeordnet sind.

5. Vorrichtung gemäß Anspruch 4, **dadurch gekennzeichnet, daß** die Ebene PS die Kippachse (7D) umfaßt.

6. Vorrichtung gemäß Anspruch 1 bis 5, **dadurch gekennzeichnet, daß** das Mittel zum Kippen (7A) umfaßt:
- eine gekrümmte Zahnstange, die die Struktur (10) trägt und anliegend auf den Zahnrädern angebracht ist, die in Rotation im Verhältnis zu einem Träger (11) geführt wird, wobei diese Zahnstange ein Führungsmittel dieser Struktur (10) um ihre Kippachse (7D) bildet;
- ein Antriebsmittel (7F) zum Antrieb wenigstens eines der Zahnräder in Rotation;
- ein Steuermittel (7G) des Antriebsmittels (7F).

7. Vorrichtung gemäß Anspruch 1 bis 6, **dadurch gekennzeichnet, daß** das Mittel zum Einwirken (5) auf den Druck des deutlich gasförmigen Fluids, das sich im Schutzbehälter (4) befindet, ein Pumpmittel ist.

8. Vorrichtung gemäß Anspruch 1 bis 7, **dadurch gekennzeichnet, daß** die Wand (4B), die die Auffänge (3, 6) abdeckt, gekrümmt ist und ihre Konkavität zu besagten Auffängen (3, 6) dreht.

9. Vorrichtung gemäß Anspruch 8, **dadurch gekennzeichnet, daß** besagte Wand (4B), die die Auffänge (3, 6) luftdicht abdeckt, das Heizmittel (13) des Flüssigmetalls umfaßt.

10. Vorrichtung gemäß Anspruch 1 bis 9, **dadurch gekennzeichnet, daß** die Entladungsöffnung (15) in einem Teil der die Auffänge (3, 6) abdeckenden Wand (4B) reserviert ist, die sich in einer am Auskipprand (3C) des ersten Auffangs (3) schneidenden Ebene erstreckt.

11. Vorrichtung gemäß Anspruch 10, **dadurch gekennzeichnet, daß** die Struktur (10) durch ein Auskippmittel (16) getragen wird, das über den Rand (15C) der Entladungsöffnung die kontrollierte Entladung des im zweiten Auffang (6) behandelten Flüssigmetalls (2) erlaubt, wobei das Auskippmittel (16) ein Führungsmittel (16A) der Struktur (10) um eine zu besagtem Entladungsrand (15C) deutlich parallele Achse (16B) umfaßt.

12. Vorrichtung gemäß Anspruch 11, **dadurch gekennzeichnet, daß** das Auskippmittel (16) umfaßt:
- ein Antriebsmittel (16C)
- ein Steuermittel (16D) dieses Antriebsmittels (16C).

13. Vorrichtung gemäß Anspruch 1 bis 12, **dadurch gekennzeichnet, daß** es auf der Höhe der Entladungsöffnung (15) und / oder der Ladeöffnung (14) ein Führungsmittel (17) umfaßt, wie zum Beispiel eine Wand, das geeignet ist, das Ausfließen des Flüssigmetalls (2) durch die besagte(n) Öffnung(en) zu führen, wobei dieses Führungsmittel (17) das Ausfließen des Flüssigmetalls aus einem der Auffänge in den anderen verhindert.

14. Anwendung einer Vorrichtung gemäß der Darstellung in den Ansprüchen 1 bis 13 zum Affinieren von Aluminium beim zweiten Schmelzen.

15. Umsetzungsverfahren einer Vorrichtung gemäß Anspruch 1 bis 13, **dadurch gekennzeichnet daß** es vor dem Transfer des Flüssigmetalls von einem Auffang in den anderen eine Behandlungsstufe dieses Flüssigmetalls umfaßt, wobei diese Stufe aus der Gruppe ausgewählt ist, umfassend die Reinigung, den Zusatz von Elementen, das Durchspülen, das Durchblasen unter neutralen Gasen.

16. Umsetzungsverfahren einer Vorrichtung gemäß Anspruch 1 bis 13 oder Anspruch 15, **dadurch gekennzeichnet, daß** es wenigstens ein Kippen der Position P1 in die Position S1 und ein umgekehrtes Kippen umfaßt, wobei dieses umgekehrte Kippen zum Umfüllen des Flüssigmetalls aus dem zweiten Auffang (6) in den ersten Auffang (3) führt, wobei dieses doppelte Kippen gegebenenfalls wiederholt werden kann, um die Behandlung des Flüssigmetalls (2) zu vollenden.

## Claims

1. Device for treating a liquid metal (2) under a controlled atmosphere, such as a purifying treatment, said device (1) including integral with a given structure (10) :
- a first receptacle (3) with an effective volume defined by at least one face (3A) of a wall (3B);
- a second receptacle (6) with an effective volume defined by at least one face (6A) of a wall (6B) ;
- a confinement chamber (4) containing the controlled atmosphere situated above the two receptacles (3, 6), this confinement chamber (4) being delimited by at least one wall (4B) placed above the two receptacles (3, 6) and covering them sealed with an effective volume defined by at least one face (4A) of a wall (4B),
- a discharging opening (15) for discharging the treated liquid metal placed in the second receptacle (6),
- an element (5) for acting on the pressure of an approximately gas fluid situated in the confinement chamber (4) ;
- at least one heating element (13) for keeping the liquid metal contained in the first receptacle (3) at a specific temperature,
- an element (7A) for tilting the structure (10) between a position P1 and a position S1, the tilting axis (7D) being approximately parallel to an edge (3C) of the first receptacle (3),
this device (1) being **characterised in that** :
- the two receptacles (3, 6) are placed on both sides of an exposure surface (8) of the liquid metal in a controlled atmosphere, the longitudinal axis of this exposure surface (8) being parallel to the longitudinal axis of the device and the tilting axis (7D),
- this exposure surface (8) forms the upper portion of a truncated wall with the shape of an inverted V, this exposure surface being connected by an edge (3C) known as the discharging edge to the face (3A) of the first receptacle (3), this exposure surface (8) being connected by a discharging edge (6C) to the face (6A) of the second receptacle (6),
- the two receptacles (3, 6) and the exposure surface (8) are placed so that between the positions P1 and S1, the controlled discharging of the liquid metal (2) contained in the first receptacle (3) on the exposure surface (8) induces the formation of a layer (9) with a specific thickness (E) for treating the metal, the free face (9A) of said layer (9) being exposed in the chamber (4), the treated metal then flowing via gravity into the second receptacle (6).

2. Device according to claim 1, **characterised in that** the discharging edge (3C) is approximately rectilinear.

3. Device according to claim 1 or 2, **characterised in that** the edge (6C) is approximately rectilinear.

4. Device according to one of claims 1 to 3, **characterised in that** it includes a place of symmetry PS intersecting at the exposure surface (8), the first (3) and second (6) receptacles being situated on both sides of said plane PS.

5. Device according to claim 4, **characterised in that** the plane PS includes the tilting axis (7D).

6. Device according to one of claims 1 to 5, **characterised in that** the tilting element (7A) includes :
- a curved rack supporting the structure (10) and placed in support on toothed wheels guided in rotation with respect to a support (11), this rack forming a device for guiding said structure (10) around its tilting axis (7D) ;
- a motor element (7F) for driving at least one of the toothed wheels in rotation ;
- an element (7G) for controlling the motor element (7F).

7. Device according to one of claims 1 to 6, **characterised in that** the element (5) for acting on the pressure of the approximately gas fluid located in the confinement chamber (4) is a pumping element.

8. Device according to one of claims 1 to 7, **characterised in that** the wall (4B) covering the receptacles (3, 6) is curved and directs its concavity towards said receptacles (3, 6).

9. Device according to claim 8, **characterised in that** said wall (4B) covering the receptacles (3, 6) sealed incorporates the heating element (13) of the liquid metal.

10. Device according to one of claims 1 to 9, **characterised in that** the discharging opening (15) is reserved in one portion of the wall (4B) covering the receptacles (3, 6) which extends into a plane intersecting at the discharging edge (3C) of the first receptacle (3).

11. Device according to claim 10, **characterised in that** the structure (10) is borne by a tilting element (16) permitting the controlled discharging of the treated liquid metal (2) contained in the second receptacle (6) above the edge (15C) of the discharging opening, the tilting element (16) including an element (16A) for guiding the structure (10) around an spindle (16B) approximately parallel to said discharging edge (15C).

12. Device according to claim 11, **characterised in that** the tilting element (16) includes :
- a motor element (16C) ;
- an element (16D) for controlling this motor element (16C).

13. Device according to one of claims 1 to 12, **characterised in that** it includes at the level of the discharging (15) and/or charging opening (14) a guiding element (17) such as a wall able to guide the flow of the liquid metal (2) through said opening(s), this guiding element (17) being opposed to the flow of the liquid metal from one of the receptacles to the other.

14. Application of a device as shown in claims 1 to 13 on refining of second melting aluminium.

15. Method for implementing a device according to one of claims 1 to 13, **characterised in that** it includes , before transferring the liquid metal from one receptacle to another receptacle, a stage for treating this liquid metal, this stage being selected from the group including scouring, the addition of elements, bubbling and bubbling under a neutral gas.

16. Method for implementing a device according to one of claims 1 to 13 or claim 15, **characterised in that** it includes at least one tilting of the position P1 towards the position S1 and an inverted tilting, this inverted tilting resulting in the decanting of the liquid metal of the second receptacle (6) towards the first receptacle (3), this double tilting able to be repeated if required so as to complete the treatment of the liquid metal (2).
